# EUROPÄISCHE PATENTANMELDUNG

(11) **EP 4 610 189 A1**
(43) Veröffentlichungstag der Anmeldung: **03.09.2025**
(21) Anmeldenummer: 25160847.7
(22) Anmeldetag: 28.02.2025
(51) Int. Cl.: B65D 77/04

(54) **BEHÄLTER**

(30) Priorität: 01.03.2024 CH 230202024
(71) Anmelder: Alpla-Werke Alwin Lehner GMBH & Co.KG, 6971 Hard (AT)
(72) Erfinder: Karner, Andreas, 8773 Kammern im Liesingtal (AT)
(74) Vertreter: Swisspat Riederer Hasler Patentanwälte AG

(57) **Zusammenfassung**

Die Erfindung betrifft einen Behälter (11) zur Aufnahme von Farben, Lacken, Kunststoffdispersionen, Fertigputzen oder anderen entsorgungsnotwendigen Substanzen oder von Lebensmitteln. Der Behälter weist einen Aussenbehälter (13) mit einem ersten Boden und einem an dem ersten Boden anschliessenden ersten Mantel (17), wobei der erste Mantel (17) an seinem oberen Ende (19) eine Öffnung (21), einen Deckel (23) zum Verschliessen und Abdichten der Öffnung (21) und eine Auskleidung (27) auf, welche die Innenoberfläche des Aussenbehälters (13) abdeckt und mitsamt dem Restinhalt aus dem Aussenbehälter (13) herausnehmbar und entsorgbar ist. Die Auskleidung ist ein formstabiler Innenbehälter (27) mit einem zweiten Mantel (31) und einem zweiten Boden.

## Beschreibung

### Gebiet der Erfindung

Die Erfindung betrifft einen Behälter zur Aufnahme von Farben, Lacken, Kunststoffdispersionen, Fertigputzen oder anderen entsorgungsnotwendigen Substanzen oder von Lebensmitteln gemäss Oberbegriff des Anspruchs 1.

### Stand der Technik

Behälter wie Eimer, Dosen oder dgl. aus Metall oder Kunststoff zur Aufnahme von Farben, Lacken, Kunststoffdispersionen, Fertigputzen können bekannterweise nur restentleert werden. Die vollständige Reinigung dieser Behälter ist nahezu unmöglich. Daher müssen diese als Einwegverpackungen genutzt werden und müssen in einer Müllverbrennungsanlage verbrannt werden.

Um solche Behälter wieder verwenden zu können oder einem sortenreinen Recyclingprozess zuführen zu können, sind aus dem Stand der Technik Behälter mit einer Auskleidung in Form einer Kunststofffolie in Gestalt eines Sackes bekannt. Die Kunststofffolie übergreift den Rand des Behälters, ist zwischen diesem und einem Deckel einklemmbar und ist mitsamt dem Restinhalt herausnehmbar und entsorgbar. Allerdings ist es sehr aufwendig die Kunststofffolie faltenfrei und dementsprechend glatt in den Behälter einzulegen. Die Faltenfreiheit ist aber Bedingung dafür, dass das Füllgut maschinell aufgerührt werden kann, ohne dass sie einreisst oder sich um den Rührer wickelt. Zudem ist die Folie am oberen Rand des Behälters nach Abnahme des Deckels nicht befestigt und läuft Gefahr in den Behälter zu fallen. Auch ist die Reinigung des Behälters mit dem innenliegenden Sack mit Werkzeugen z. B. mit einer Kelle nicht möglich.

### Aufgabe der Erfindung

Aufgabe der vorliegenden Erfindung ist es daher einen verbesserten Behälter mit einer Auskleidung zu schaffen, welcher die oben ausgeführten Nachteile nicht aufweist.

### Beschreibung

Die Lösung der gestellten Aufgabe gelingt bei einem Behälter zur Aufnahme zur Aufnahme von Farben, Lacken, Kunststoffdispersionen, Fertigputzen oder anderen entsorgungsnotwendigen Substanzen oder von Lebensmitteln durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Die Erfindung zeichnet sich dadurch aus, dass die Auskleidung ein formstabiler Innenbehälter mit einem zweiten Mantel und einem zweiten Boden ist. Die Formstabilität des Innenbehälters hat den Vorteil, dass sich dieser mit geringem Aufwand in den Aussenbehälter einsetzen lässt. Das Einsetzen kann sogar voll automatisch und dementsprechend rasch und effizient erfolgen. Zudem lässt sich das Füllgut mit einem Rührwerk aufrühren oder mit einer Kelle restentleeren, ohne dass der Innenbehälter beschädigt wird oder Gefahr läuft, sich um Werkzeuge zu wickeln. Als formstabil ist ein Behälter zu verstehen, welcher nicht biegeschlaff ist und eine ausreichende Wandstärke besitzt, dass er standfest ist bzw. nicht in sich zusammenfällt.

In einer besonders bevorzugten Ausführungsform der Erfindung dichtet der Innenbehälter die Innenoberfläche des Aussenbehälters ab, indem der zweite Mantel wenigstens am oberen Ende des ersten Mantels mit einem Dichtelement dichtend an dem ersten Mantel anliegt. Durch das Dichtelement ist sichergestellt, dass die Innenoberfläche des Aussenbehälters zuverlässig abgedichtet ist und Füllgut nicht zwischen den Innen- und den Aussenbehälter eindringen kann.

Als besonders zweckdienlich hat es sich erwiesen, wenn der zweite Mantel im Anschluss an das Dichtelement, derart bemasst ist, dass zwischen dem ersten Mantel und dem zweiten Mantel ein Abstand vorhanden ist. Durch den möglichst geringen Kontakt zwischen dem Innen- und dem Aussenbehälter lässt sich der Innenbehälter vereinfacht in den Aussenbehälter einsetzen bzw. einstecken und auch wieder aus diesem entfernen. Der Boden des Innenbehälters liegt auf dem Boden des Aussenbehälters auf.

Zweckmässigerweise ist das Dichtelement das oberste Mantelstück des zweiten Mantels. Dadurch wird der Aussenbehälter durch das Dichtelement möglichst weit oben abgedichtet und die gesamte Innenoberfläche ist vor einem Kontakt mit dem Füllgut geschützt.

In einer weiteren bevorzugten Ausführungsform der Erfindung besitzt das Dichtelement eine grössere Wandstärke als der Rest des zweiten Mantels. Das Dichtelement kann daher als ein verstärkter Dichtring betrachtet werden, welcher einen ausreichenden Anpressdruck auf den oberen Bereich des ersten Mantels ausüben kann. Die Kontaktfläche zu dem ersten Mantel ist möglichst geringgehalten, damit der Widerstand beim Einsetzen und Entfernen des Innenbehälters aus dem Aussenbehälter nur so gross ist, dass eine zuverlässige Abdichtung vorhanden ist.

In einer weiteren bevorzugten Ausführungsform ist das Dichtelement im Querschnitt des zweiten Mantels ein L-förmiger Kragen. Der Kragen ermöglicht bei geringem Materialeinsatz eine zuverlässige Abdichtung. Für eine verbesserte Abdichtung ist es bevorzugt, wenn der Kragen mit dem ersten Mantel und dem Deckel dichtend zusammenwirkt.

Als zweckdienlich hat es sich erwiesen, wenn der Kragen im Dichtbereich zwischen dem ersten Mantel und dem Deckel, insbesondere zwischen dem oberen Ende des ersten Mantels und einer Nut des Deckels angeordnet ist. Dadurch ist der Kragen zwischen dem Deckel und dem Aussenbehälter eingeklemmt, wodurch die Dichtwirkung bei geschlossenem Deckel verstärkt wird. Dies ist insbesondere dann von Vorteil, wenn das Füllgut bei geschlossenem Deckel geschüttelt wird.

In einer weiteren bevorzugten Ausführungsform ist am oberen Ende des zweiten Mantels ein Adapterelement ausgeformt, welches zwischen dem oberen Ende des ersten Mantels und dem Deckel angeordnet ist und den Deckel von dem Aussenbehälter trennt, wobei das Adapterelement sowohl mit dem oberen Ende des ersten Mantels als auch mit dem Deckel formschlüssig verbindbar ist. Das Adapterelement ermöglicht eine feste Verbindung des Innenbehälters mit dem Aussenbehälter und dem Deckel. Das Entfernen und Einsetzen des Aussenbehälters gestaltet sich als einfach, da dafür lediglich der Formschluss gelöst werden muss bzw. verrastet. Da das Adapterelement auf den oberen Rand des zweiten Mantels aufgesetzt ist, lässt sich an dem Adapterelement gut angreifen, um den Innenbehälter aus dem Aussenbehälter herausziehen.

Zweckmässigerweise wirkt das Adapterelement dichtend mit dem Deckel und dem Aussenbehälter zusammen. Dazu ist das Adapterelement an seiner Oberseite dem oberen Ende des ersten Mantels nachgebildet und an seiner Unterseite dem Deckelrand nachgebildet. Die Dichtwirkung ist daher identisch mit der Dichtwirkung zwischen dem Aussenbehälter und dem Deckel. Nachdem das Adapterelement das obere Ende des ersten Mantels überlappt, ist die Innenoberfläche des Aussenbehälters vollständig abgedichtet und es ist unmöglich, dass diese verunreinigt wird, solange der Innenbehälter eingesetzt ist.

Mit Vorteil ist das Adapterelement mit dem Deckel über einen Originalitätsverschluss verbunden. Dadurch ist der üblicherweise verwendete Originalitätsverschluss zwischen dem Deckel und dem Aussenbehälter auch bei Verwendung des Innenbehälters realisiert.

In einer weiteren bevorzugten Ausführungsform ist die Öffnung mit einer Folie verschlossen, indem diese mit dem oberen offenen Ende des zweiten Mantels versiegelt ist. Nachdem die Versiegelung der Folie nur am Innenbehälter erfolgt, lässt sich die Siegelfolie zusammen mit dem Innenbehälter entsorgen.

Voreilhaft ist es, wenn die Wandstärke des Innenbehälters höchstens 1mm und bevorzugt höchstens 0,8 mm beträgt. Durch die gewählte Wandstärke ist der Innenbehälter ausreichend formstabil bzw. standfest, um seine Aufgaben gemäss der Erfindung zu erfüllen und benötigt trotzdem nur einen geringen Materialeinsatz.

In einer weiteren bevorzugten ausführungsform der Erfindung beträgt der Abstand zwischen dem ersten Mantel und dem zweiten Mantel unterhalb des Dichtelements mindestens 1 mm und bevorzugt 1,5 mm. Dadurch liegt der zweite Mantel an dem ersten Mantel nicht an und es ist beim Herausziehen des Innenbehälters aus dem Aussenbehälter keine Oberflächenreibung vorhanden. Dementsprechend lässt sich der Innenbehälter einfach von dem Aussenbehälter trennen.

In vorteilhafter Weise sind an der Aussenseite des zweiten Mantels und/oder an der Innenseite des ersten Mantels Distanzelemente vorgesehen. Durch die Distanzelemente, bevorzugt in Gestalt von Rippen, ist der Aufbau eines Unterdruckes zwischen dem Aussen- und Innenbehälter zuverlässig verhindert. Der Innenbehälter lässt sich daher leicht aus dem Aussenbehälter ziehen, ohne dass ein Unterdruck die Trennung der Behälter behindern würde.

Dadurch dass der Innenbehälter formstabil ist, sind eine Mehrzahl von Innenbehälter ineinander stapelbar. In dem Stapel sind die Innenbehälter raumsparend zu lagern und zu transportieren und können aus dem Stapel automatisiert in Aussenbehälter eingesetzt werden.

In einer weiteren bevorzugten Ausführungsform ist der Innenbehälter aus einem lebensmittelechten Kunststoff hergestellt und der Aussenbehälter ist aus einem recycelten Kunststoff hergestellt. Dadurch lässt sich der Materialeinsatz des naturgemäss viel teureren lebensmittelechten Kunststoffes deutlich reduzieren, da lediglich der dünnwandige Innenbehälter aus diesem hergestellt werden muss. Der Aussenbehälter kann aus einem recycelten und dementsprechend günstigeren Kunststoff hergestellt sein.

Bevorzugt ist es auch, wenn der Innenbehälter aus recyceltem Kunststoff, insbesondere PP, PS, rPET, PE oder ABS hergestellt ist. Der Innenbehälter muss zusammen mit den im Innenbehälter verbleibenden Füllgutresten entsorgt werden und kann nicht wieder verwendet werden. Zudem ist der Innenbehälter von aussen nicht sichtbar. Deshalb kann er aus einem möglichst kostengünstigen und optisch weniger ansprechenden recycelten Kunststoff hergestellt sein.

Dadurch, dass der Innenbehälter in vorteilhafter Weise spritzgegossen, thermogeformt oder blasextrudiert ist, lässt sich der Innenbehälter möglichst dünnwandig und kostengünstig herstellen.

Weitere Vorteile und Merkmale ergeben sich aus der nachfolgenden Beschreibung mehrerer Ausführungsbeispiele der Erfindung unter Bezugnahme auf die schematischen Darstellungen. Es zeigen in nicht massstabsgetreuer Darstellung:
- Figur 1:: eine Detailansicht eines erfindungsgemässen Behälters in einer ersten Ausführungsform;
- Figur 2:: eine Detailansicht des erfindungsgemässen Behälters in einer zweiten Ausführungsform;
- Figur 3:: eine Detailansicht des erfindungsgemässen Behälters in einer dritten Ausführungsform;
- Figur4:: eine Detailansicht des erfindungsgemässen Behälters in einer vierten Ausführungsform;
- Figur 5:: eine Detailansicht des erfindungsgemässen Behälters in einer fünften Ausführungsform;
- Figur 6:: eine Detailansicht des erfindungsgemässen Behälters in einer sechsten Ausführungsform und
- Figur 7:: eine Detailansicht des erfindungsgemässen Behälters im Bereich des Behälterbodens.

In den Figuren 1 bis 7 sind Detailansichten des Querschnitts durch einen Behälter gezeigt, welcher gesamthaft mit dem Bezugszeichen 11 bezeichnet ist. Der Behälter ist dafür vorgesehen, dass in diesen Farben, Lacken, Kunststoffdispersionen, Fertigputzen oder anderen entsorgungsnotwendigen Substanzen oder Lebensmittel abgefüllt bzw. aufgenommen werden.

Der Behälter 11 umfasst einen Aussenbehälter 13, welcher zum Beispiel ein standardmässiger im Querschnitt ovaler Eimer für Kunststoffdispersionen oder Fertigputze sein kann. Der Aussenbehälter 13 umfasst einen ersten Boden 15 und einen an den ersten Boden 15 anschliessenden ersten Mantel 17 (Fig. 7). Der erste Mantel 17 weist an seinem oberen Ende 19 eine Öffnung 21 auf, durch welche das Füllgut eingefüllt und entnommen wird. Zum Verschliesse der Öffnung 21 umfasst der Behälter 11 einen Deckel 23. Damit der Deckel 23 den Behälter 11 füllgutdicht verschliessen kann, bilden der Deckel 23 und das obere Ende 19 eine Labyrinthdichtung 25 mit einer Mehrzahl von Nuten und Vorsprüngen, welche dichtend zusammenwirken.

Damit der Aussenbehälter 13 mit dem Füllgut nicht in Berührung kommt, ist eine Auskleidung des Aussenbehälters in Gestalt eines Innenbehälters 27 vorgesehen. Der Innenbehälter 27 ist daher in dem Aussenbehälter 13 aufgenommen. Dies ist von Vorteil, wenn in den Behälter 11 oben erwähntes Füllgut abgefüllt ist, dessen Reste nicht oder nur sehr aufwendig aus dem Behälter 11 zu entfernen sind. Der Innenbehälter 27 kann dann einfach aus dem Aussenbehälter 13 entfernt werden und separat entsorgt werden. Der Aussenbehälter 13 kann hingegen wieder verwendet werden. Das Vorsehen des Innenbehälters 27 ermöglicht es auch in den Behälter 11 Lebensmittel abzufüllen. Dann ist der Innenbehälter 27 aus einem Kunststoff in lebensmittelechter Qualität hergestellt und schützt das Lebensmittel vor dem Aussenbehälter 13. Der Aussenbehälter 13 kann in diesem Ausführungsbeispiel aus einem Kunststoff in geringerer und dementsprechend kostengünstiger Qualität hergestellt sein, da er mit dem Lebensmittel nicht in Berührung kommt. Der Innenbehälter 27 kann aus recyceltem Kunststoff, insbesondere PP, PS, rPET, PE oder ABS hergestellt sein. Bevorzugt ist der Innenbehälter 27 spritzgegossen, thermogeformt oder blasextrudiert.

Der Innenbehälter 27 ist formstabil, also standfest und nicht biegeschlaff. Die Wandstärke muss ausreichend dimensioniert sein, um die Formstabilität des Innenbehälters 27 sicher zu stellen, weist aus Kostengründen jedoch eine möglichst geringe Wandstärke auf. Bevorzugt beträgt die Wandstärke des Innenbehälters 1 mm. Durch die Formstabilität des Innenbehälters 27 lässt sich das Füllgut mit einem Rührwerk aufrühren, ohne dass der Innenbehälter beschädigt wird und undicht wird. Auch lässt sich das Füllgut aus dem formstabilen Innenbehälter 27 beispielsweise mit einer Kelle auskratzen, ohne den Innenbehälter 27 zu beschädigen. Der Innenbehälter lässt sich daher auch gut restentleeren. Zudem lassen sich die formstabilen Behälter 27 ineinander stapeln und lassen sich automatisiert in den jeweiligen Aussenbehälter 13 einsetzen. Der Innenbehälter 27 weist einen zweiten Boden 29 und einen an den zweiten Boden 29 anschliessenden zweiten Mantel 31 auf.

Damit die Innenoberfläche des Aussenbehälters 13 vor Füllgutverschmutzungen geschützt ist, weist der zweite Mantel 31 an seinem oberen Ende 33 ein Dichtelement 35 auf. Das Dichtelement 35 liegt dichtend an dem ersten Mantel 17 an. Der zweite Boden 29 liegt an dem ersten Boden 15 auf. Der zweite Mantel 31 ist im Anschluss an das Dichtelement 35 derart bemasst, dass zwischen dem ersten Mantel 17 und dem zweiten Mantel 31 ein Abstand 36 vorhanden ist. Der Abstand 36 beträgt bevorzugt 1,5 mm. Durch den Abstand 36 lässt sich der Innenbehälter mit geringem Widerstand (geringe Oberflächenreibung zwischen Aussen- und Innenbehälter) in den Aussenbehälter 13 einsetzen und sich aus diesem wieder entfernen. Damit zwischen dem aussen- und Innenbehälter 13,27 kein Unterdruck entstehen kann, sind an der Aussenseite des zweiten Mantels 31 Distanzelemente in Gestalt von Rippen 38 ausgeformt. Dadurch können der erste und zweite Mantel 17,31 nicht aneinandergedrückt werden, was zu einem Unterdruck führen würde und in Folge dazu, dass sich der Innenbehälter 27 nur sehr mühsam aus dem Aussenbehälter 13 entfernen lässt.

In der Figur 1 ist eine erste Ausführungsform des Dichtelementes gezeigt, bei welcher das Dichtelement 35 eine grössere Wandstärke aufweist als der Rest des zweiten Mantels 31. Bevorzugt weist das Dichtelement 35 eine Wandstärke von 2 bis 3 mm auf.

In den Figuren 2, 3, 4 und 6 ist eine zweite Ausführungsform des Dichtelementes gezeigt, bei dem das Dichtelement ein im Querschnitt L-förmiger Kragen 35 des zweiten Mantels 31 ist. Der Kragen 35 kann an der Innenseite des ersten Mantels 17 aufliegen und noch zusätzlich durch einen Dichtring 37 des Deckels 23 abgedichtet sein (Figur 3).

Der Kragen 35 kann auch im Dichtbereich zwischen dem ersten Mantel 17 und dem Deckel 23 angeordnet sein (Figur 2). Dabei kann der Kragen 35 zwischen dem oberen Ende des ersten Mantels 17 und einer Nut 39 des Deckels 23 eingeklemmt sein (Figur 4).

In einer dritten Ausführungsform (Figur 5) ist am oberen Ende des zweiten Mantels 31 ein Adapterelement 41 ausgeformt. Das Adapterelement 41 ist zwischen dem oberen Ende 19 und dem Deckel 23 angeordnet. Das Adapterelement 41 trennt den Deckel 23 von dem Aussenbehälter 13. Das Adapterelement 41 ist derart ausgebildet, dass es sowohl mit dem oberen Ende 19 des ersten Mantels 17als auch mit dem Deckel 23 formschlüssig verbindbar ist. Um den beidseitigen Formschluss zu realisieren, ist das Adapterelement 41 an seiner Oberseite dem oberen Ende 19 nachgebildet und an seiner Unterseite dem Deckelrand nachgebildet. Durch diese Ausgestaltung wirkt das Adapterelement 41 dichtend mit dem Deckel 23 und dem Aussenbehälter 13 zusammen. Bei dieser Ausführungsform ist der Aussenbehälter 13 besonders gut von dem Innenbehälter 27 abgedichtet. Trotzdem lässt sich der restentleerte Innenbehälter 27 einfach von dem Aussenbehälter 13 trennen, da das Adapterelement 41 als Angriffselement dient. Zudem ist im verschlossenen Zustand erkennbar, dass ein Innenbehälter 27 vorhanden ist.

Das Adapterelement 41 kann auch mit einem Originalitätsverschluss mit dem Deckel 13 verbunden sein, da bei einem Behälter nach dem Stand der Technik der Deckel mit dem Behälter vor dem erstmaligen Öffnen ebenfalls über einen Originalitätsverschluss verbunden ist. Dadurch ist unmittelbar erkennbar, ob der Deckel 23 bereits geöffnet wurde.

In Figur 6 ist gezeigt, dass die Öffnung 21 mit einer Folie 43 verschlossen ist, indem diese mit dem oberen offenen Ende 33 des zweiten Mantels 31 versiegelt ist. Von Vorteil ist es, wenn das Dichtelement als oben beschriebener L-förmiger Kragen 35 ausgeformt ist, da der Kragen 35 eine vergrösserte Siegelfläche aufweist. Da die Folie 43 nicht abgezogen wird, sondern aufgeschlitzt wird, um zu dem Füllgut zu gelangen, kann die Folie 43 in vorteilhafter Weise zusammen mit dem Innenbehälter 27 entsorgt werden.

In der Figur 6 ist gezeigt, dass der Deckel 23 Distanzstege 45 aufweist. Die Distanzstege 45 liegen auf der Folie 43 auf und schützen diese. Auch stellen die Distanzstege 45 sicher, dass der Innenbehälter 27 in den Aussenbehälter 13 gedrückt ist, solange der Deckel 23 aufgesetzt ist.

### Legende:

- 11: Behälter
- 13: Aussenbehälter
- 15: Erster Boden
- 17: Erster Mantel
- 19: Oberes Ende des ersten Mantels
- 21: Öffnung
- 23: Deckel
- 25: Labyrinthdichtung
- 27: Innenbehälter
- 29: Zweiter Boden
- 31: Zweiter Mantel
- 33: Oberes Ende des zweiten Mantels
- 35: Dichtelement, L-förmiger Kragen
- 36: Abstand
- 37: Dichtring
- 38: Distanzelement, Rippen
- 39: Nut
- 41: Adapterelement
- 43: Folie
- 45: Distanzstege

## Patentansprüche

1. Behälter (11) zur Aufnahme von Farben, Lacken, Kunststoffdispersionen, Fertigputzen oder anderen entsorgungsnotwendigen Substanzen oder von Lebensmitteln aufweisend
- einen Aussenbehälter (13) mit einem ersten Boden (15) und einem an dem ersten Boden (15) anschliessenden ersten Mantel (17), wobei der erste Mantel (17) an seinem oberen Ende (19) eine Öffnung (21) aufweist,
- einen Deckel (23) zum Verschliessen und Abdichten der Öffnung (21) und
- eine Auskleidung (27), welche die Innenoberfläche des Aussenbehälters (13) abdeckt und mitsamt dem Restinhalt aus dem Aussenbehälter (13) herausnehmbar und entsorgbar ist,
**dadurch gekennzeichnet,**
**dass** die Auskleidung ein formstabiler Innenbehälter (27) mit einem zweiten Mantel (31) und einem zweiten Boden (29) ist.

2. Behälter nach Anspruch 1, **dadurch gekennzeichnet, dass** der Innenbehälter (27) die Innenoberfläche des Aussenbehälters (13) abdichtet, indem der zweite Mantel (31) wenigstens am oberen Ende (19) des ersten Mantels (17) mit einem Dichtelement (35) dichtend an dem ersten Mantel (17) anliegt und dass der zweite Mantel (31) im Anschluss an das Dichtelement (35), derart bemasst ist, dass zwischen dem ersten Mantel (17) und dem zweiten Mantel (31) ein Abstand vorhanden ist.

3. Behälter nach Anspruch 2, **dadurch gekennzeichnet, dass** das Dichtelement (35) das oberste Mantelstück des zweiten Mantels (31) ist.

4. Behälter nach einem der Ansprüche 2 oder 3, **dadurch gekennzeichnet, dass** das Dichtelement (35) eine grössere Wandstärke als der Rest des zweiten Mantels (31) besitzt.

5. Behälter nach einem der Ansprüche 2 bis 4, **dadurch gekennzeichnet, dass** das Dichtelement im Querschnitt des zweiten Mantels ein L-förmiger Kragen (35) ist.

6. Behälter nach Anspruch 5 **dadurch gekennzeichnet, dass** der Kragen (35) im Dichtbereich zwischen dem ersten Mantel (17) und dem Deckel (23), insbesondere zwischen dem oberen Ende (19) des ersten Mantels (17) und einer Nut (39) des Deckels (23) angeordnet ist.

7. Behälter nach einem der vorangehenden Ansprüche, **dadurch gekennzeichnet, dass** am oberen Ende (33) des zweiten Mantels ein Adapterelement (41) ausgeformt ist, welches zwischen dem oberen Ende (19) des ersten Mantels (17) und dem Deckel (23) angeordnet ist und den Deckel (23) von dem Aussenbehälter (13) trennt, wobei das Adapterelement (41) sowohl mit dem oberen Ende (19) des ersten Mantels (17) als auch mit dem Deckel (23) formschlüssig verbindbar ist.

8. Behälter nach Anspruch 7, **dadurch gekennzeichnet, dass** das Adapterelement (31) dichtend mit dem Deckel (23) und dem Aussenbehälter (13) zusammenwirkt.

9. Behälter nach Anspruch 7 oder 8, **dadurch gekennzeichnet, dass** das Adapterelement (31) mit dem Deckel (23) über einen Originalitätsverschluss verbunden ist.

10. Behälter nach einem der vorangehenden Ansprüche, **dadurch gekennzeichnet, dass** die Wandstärke des Innenbehälters (27) höchstens 1mm und bevorzugt höchstens 0,8 mm beträgt.

11. Behälter nach einem der vorangehenden Ansprüche, **dadurch gekennzeichnet, dass** der Abstand (36) zwischen dem ersten Mantel (17) und dem zweiten Mantel (31) unterhalb des Dichtelements (35) mindestens 1 mm und bevorzugt 1,5 mm beträgt.

12. Behälter nach Anspruch 11, **dadurch gekennzeichnet, dass** an der Aussenseite des zweiten Mantels (31) und/oder an der Innenseite des ersten Mantels (17) Distanzelemente (38) vorgesehen sind.

13. Behälter nach einem der vorangehenden Ansprüche, **dadurch gekennzeichnet, dass** eine Mehrzahl von Innenbehälter (27) ineinander stapelbar ist.

14. Behälter nach einem der vorangehenden Ansprüche, **dadurch gekennzeichnet, dass** der Innenbehälter (27) aus einem lebensmittelechten Kunststoff hergestellt ist und der Aussenbehälter (13) aus einem recycelten Kunststoff hergestellt ist.

15. Behälter nach einem der vorangehenden Ansprüche, **dadurch gekennzeichnet, dass** der Innenbehälter (27) aus recyceltem Kunststoff, insbesondere PP, PS, rPET, PE oder ABS hergestellt ist und der Innenbehälter (27) spritzgegossen, thermogeformt oder blasextrudiert ist.
